# EUROPÄISCHE PATENTSCHRIFT

(11) **EP 3 406 772 B1**
(45) Veröffentlichungstag und Bekanntmachung des Hinweises auf die Patenterteilung: **24.02.2021**
(21) Anmeldenummer: 17172197.0
(22) Anmeldetag: 22.05.2017
(51) Int. Cl.: D03C 9/06

(54) **SCHAFTSTAB UND WEBSCHAFT**
HEDDLE FRAME SLAT AND HEALD FRAME
LITEAU ET CADRE DE LISSES

(43) Veröffentlichungstag der Anmeldung: 28.11.2018
(73) Patentinhaber: Groz-Beckert KG, 72458 Albstadt (DE)
(72) Erfinder: GERTH, Christian, 72458 Albstadt (DE); SIMMACK, Ralph, 72458 Albstadt (DE); KAILER, Stefan, 72469 Messstetten (DE)

(56) Entgegenhaltungen:
- EP-A1- 1 176 237
- EP-A1- 2 669 413
- WO-A2-2013/064355
- DE-B4- 10 206 130

## Beschreibung

Schaftstäbe für Webschäfte sind in vielen Ausführungen bekannt. Häufig werden heutzutage aus Aluminium stranggepresste Hohlprofilstäbe als Grundkörper für den Schaftstab verwendet. An diese Aluminiumprofile werden zumeist noch zusätzliche Bauteile wie eine Litzentragschiene, Führungselemente, Antriebselemente, Bauteile zur Anbindung einer Seitenstütze und weitere angebracht. Bei Schaftstäben für besonders schnell laufende Webmaschinen sind auch Versteifungsstäbe z.B. Kohlefaserverbundstäbe und Dämpfungsbänder aus Kunststoff als Anschlag für die mit Spiel aufgereihten Litzen bekannt.

Die DE 102 06 130 B4 zeigt ein Dämpfungsband, das an einem Aluminium-Schaftstab oder an einem zusätzlichen Zwischenprofil fest geklemmt ist. Es liegt kein Versteifungsstab vor.

Die DE 199 62 977 A1 zeigt Dämpfungsbänder, die z.B. angeklebt werden. In dieser Schrift wird kein Versteifungsstab gezeigt.

Die EP 2 669 413 A1 zeigt einen Webschaft für schnell laufende Webmaschinen, der sowohl einen Versteifungsstab als auch ein Dämpfungsband aufweist. Das Dämpfungsband wird in oder um den Versteifungsstab eingebracht und durch diesen mit geringem Spiel durch eine Art Formschluss gehalten. Allerdings sind die in EP 2 669 413 A1 gezeigten Versteifungsstäbe und/oder Dämpfungsbänder sehr filigran und sind so mit den üblichen Verfahren aufgrund der kleinen Abmessungen und engen Radien nicht oder nicht ausreichend reproduzierbar herstellbar. In der Praxis führen diese Probleme unter Anderem zum Versagen des Versteifungsstabes oder des Dämpfungsbandes. Aufgrund des beengten Bauraums wurde keine Möglichkeit gefunden, die beiden Partner über einen Formschluss zu fixieren, ohne dass zumindest einer der Beiden bruchgefährdet ist.

Es ist die Aufgabe der vorliegenden Erfindung einen Schaftstab vorzuschlagen, bei dem ein Versteifungsstab und ein Dämpfungsband in den am Schaftstab vorhandenen Bauraum integriert sind und bei dem außerdem der Versteifungsstab und das Dämpfungsband ausreichende Stabilität aufweisen.

Ein Schaftstab für schnell laufende Webmaschinen weist einen Grundkörper und einen Versteifungsstab auf. Der Schaftstab ist dadurch gekennzeichnet, dass der Grundkörper zusammen mit dem Versteifungsstab einen Aufnahmeraum bildet, in dem ein Befestigungselement eines Dämpfungsbandes als Anschlag für mit Spiel aufgereihte Litzen in einem Formschluss haltbar ist. Ein entsprechend angepasstes Dämpfungsband kann nachträglich eingebracht oder bei Bedarf auch ausgetauscht und durch ein neues ersetzt werden.

Gelöst wird die Aufgabe auch durch einen Schaftstab, der einen Grundkörper, einen Versteifungsstab und ein Dämpfungsband aufweist und bei dem der Grundkörper zusammen mit dem Versteifungsstab einen Aufnahmeraum bildet, in dem ein Befestigungselement des Dämpfungsbandes aufgenommen ist. Durch einen Aufnahmeraum, der von dem Grundkörper und von dem Versteifungsstab zusammen begrenzt ist, läßt sich der vorhandene Bauraum bestmöglich ausnutzen. Als Versteifungsstab im Sinne der vorliegenden Erfindung gelten an einem Grundkörper festgelegte Körper, deren vornehmliche Aufgabe es ist, die Biegesteifigkeit des Grundkörpers zu erhöhen. Auch die Litzentragschiene erhöht oft merklich die Biegesteifigkeit des Grundkörpers, allerdings ist die vornehmliche Aufgabe der Litzentragschiene die Litzen zu halten. Deshalb kommen für die Litzentragschiene nur sehr verschleißresistente Materialien in Frage, meistens sind die Litzentragschienen aus gehärtetem Stahl gefertigt. Aus dem Stand der Technik sind zum Beispiel auch Befestigungselemente für die Litzentragschiene bekannt, die wiederum als Nebeneffekt die Biegesteifigkeit des Grundkörpers erhöhen können. Auch solche Elemente sind kein Versteifungsstab im Sinne dieser Erfindung und sind entsprechend auch aus vom Material des Versteifungsstabes abweichenden Materialien gebildet.

Bevorzugt ist der Grundkörper ein aus Aluminium bzw. einer Leichtmetalllegierung stranggepresster Hohlprofilstab, der verschiedene Funktionen einschließt. Zum Beispiel kann an einem kammerlosen Fortsatz des Grundkörpers die Litzentragschiene befestigt werden. In der Kammer kann an beiden Enden eine Verbindung zu einer Seitenstütze untergebracht sein. Alle Elemente, die zur Erfüllung solcher Grundfunktionalitäten dienen, bilden - auch bei mehrteiliger Ausführung - den Grundkörper. Ein Grundkörper, der für einen erfindungsgemäßen Schaftstab eingerichtet ist, stellt die Möglichkeit zur Anbindung eines seine Biegesteifigkeit erhöhenden Versteifungsstabes bereit und bildet mit einem solchen Versteifungsstab einen Aufnahmeraum für ein Dämpfungsband.

Insofern ist der Versteifungsstab geometrisch so ausgeführt, dass er einfach so an dem Grundkörper befestigt werden kann, wie es für die Erhöhung der Biegesteifigkeit des Grundkörpers am vorteilhaftesten und z.B. in der EP 2 669 413 A1 beschrieben ist. Zusätzlich weist der Versteifungsstab geometrische Merkmale auf, mit deren Hilfe ein Aufnahmeraum für ein Dämpfungsband gebildet ist, zum Beispiel wie später im Detail erläutert einen Vorsprung. Der Versteifungsstab erfüllt neben seiner Hauptfunktion der Erhöhung der Biegesteifigkeit des Schaftstabes auch die Funktion zusammen mit dem Grundkörper einen Aufnahmeraum für ein Dämpfungsband zu bilden. Insbesondere soll der Versteifungsstab vorzugsweise nicht dazu dienen, die Litzentragschiene am Grundkörper zu befestigen. Das Dämpfungsband ist vorzugsweise ein extrudiertes Kunststoffprofil. In einer vorteilhaften Ausgestaltung verlaufen der Grundkörper, der Versteifungskörper und bevorzugt auch das Dämpfungsband über die gesamte Längserstreckung des Schaftstabes.

Der für den Webschaft zur Verfügung stehende Bauraum ist in Querrichtung durch den Teilungsabstand der Webschäfte in der Webmaschine limitiert, in der Regel auf 12mm pro Webschaft. Der Grundkörper des Schaftstabs weist in dieser Richtung daher zumeist eine maximale Ausdehnung von ungefähr 10mm oder weniger auf. Durch das zumeist stranggepresste Hohlkammerprofil des Grundkörpers sind die Richtungen am Grundkörper und Schaftstab wie folgt definiert: Die Richtung, in der sich der durch eine Pressmatrize erzeugte konstante Querschnitt des Hohlkammerprofils erstreckt, ist die Längsrichtung. Senkrecht hierzu ist in Querrichtung das Profil in seiner Ausdehnung zumeist auf ca. 10mm maximal begrenzt und schließlich ist die zu beiden vorgenannten senkrechte die Höhenrichtung. Durch die optimale Ausnutzung des Bauraums entsteht ein Aufnahmeraum, in den ein Befestigungselement eines Dämpfungsbandes passt, welches stabil und reproduzierbar herstellbar ist. Außerdem kann das Versteifungsprofil weniger filigran als im Stand der Technik ausgeführt werden und ist demzufolge ebenfalls ausreichend stabil.

Das Befestigungsmittel wird durch einen Formschluss im Aufnahmeraum gehalten. Somit sind keine zusätzlichen Elemente zur Befestigung des Dämpfungsprofils am Schaftstab nötig.

Vorteilhafterweise ist das Befestigungselement mit Spiel im Aufnahmeraum aufgenommen. Somit kann das Dämpfungsband zum Beispiel einfach von der Seite in Längsrichtung in den Aufnahmeraum eingezogen werden.

In einer vorteilhaften Ausführung weist der Aufnahmeraum eine Öffnung auf, durch die das Befestigungselement des Dämpfungsbandes in den Aufnahmeraum eingreifen kann. Weiterhin ist bevorzugt, wenn eine lichte Weite dieser Öffnung kleiner ist als die lichte Weite im Inneren des Aufnahmeraums, wobei erfindungsgemäß die leichte Weite der Öffnung und die lichte Weite des Aufnahemraums jeweils durch den Grundkörper einerseits und den Versteifungsstab andererseits eingegrenzt sind. So kann eine Hinterschneidung für das Befestigungselement gebildet werden. Eine Hinterschneidung ist allgemein ein Konstruktionsmerkmal, das über einen Vorsprung oder eine Verbreiterung an einem Teil die Trennung von einem zweiten Teil verhindert, indem das zweite Teil eine offene Kammer oder zugänglichen Raum umschließt, aus dem der Vorsprung oder die Verbreiterung des ersten Teils nicht ohne Zerstörung oder Verformung herausgenommen werden kann. Das Befestigungselement kann dann mit der Hinterschneidung zusammen wirken und somit das Dämpfungsband am Schaftstab festlegen. Zu diesem Zweck kann das Befestigungselement unter ungefährer Beibehaltung seiner Wandstärke abgewinkelt verlaufen. Durch die Abwinkelung verbreitert sich das Befestigungselement im Vergleich zu seiner einfachen Wandstärke und kann so nicht aus dem Aufnahmeraum herausfallen, weil das Befestigungselement durch diesen abgewinkelten Verlauf breiter ist als die lichte Weite der Öffnung des Aufnahmeraums. Die Hinterschneidung kann durch die Ausgestaltung des Versteifungsstabes oder durch die formmäßige Ausgestaltung des Grundkörpers oder durch beide gebildet sein. Zum Beispiel kann ein Vorsprung am Grundkörper angeordnet sein, durch den die lichte Weite der Öffnung im Vergleich zur lichten Weite des Aufnahmeraums reduziert wird. Ein solcher Vorsprung wird hierzu zumindest teilweise in Querrichtung gegen den Verlauf des Grundkörpers in Höhenrichtung vorspringen. Ähnlich kann ein dermaßen verlaufender Vorsprung auch oder nur am Versteifungsstab vorliegen.

Der Aufnahmeraum kann mindestens eine Begrenzungsfläche aufweisen, die in einem spitzen Winkel zur Höhenrichtung und zur Querrichtung des Grundkörpers angeordnet ist. Durch eine solche Begrenzungsfläche kann das Dämpfungsband eine bevorzugte Ausrichtung zum Schaftstab erhalten, selbst wenn das Befestigungsmittel mit Spiel im Aufnahmeraum aufgenommen ist.

Die am Grundkörper angeordnete Begrenzungsfläche des Aufnahmeraums kann nur in der Höhenrichtung verlaufen. Dadurch kann der Grundkörper maximal gewichtssparend ausgelegt werden.

Der Versteifungsstab kann aus Material mit höherer Biegesteifigkeit als Aluminium oder dessen Legierungen gebildet sein, vorzugsweise wird in einer Matrix gebundenes Fasermaterial, besonders bevorzugt Kohlefasern verwendet. Jegliches Material, das bei vorzugsweise geringerer Dichte eine höhere Biegesteifigkeit als der Grundkörper aufweist und fest mit dem Grundkörper verbunden, z.B. verklebt werden kann, kann vorteilhaft eingesetzt werden. Insbesondere ist der Versteifungsstab kein Zwischenprofil, das nur zum Befestigen der Dämpfung dient aber den vorgenannten Anforderungen an eine Versteifung nicht genügt. Bei diesen Anforderungen ist auch die Art und Weise der Verbindung an den Grundkörper wichtig. Bei den bevorzugten Ausführungsbeispielen kann eine großflächige, mindestens zweiseitige Verklebung in einer Kammer des Grundkörpers vorliegen.
- Fig. 1: Figur 1 zeigt ein Ausführungsbeispiel eines Schaftstabes in einer Schnittansicht parallel zur Längsrichtung.
- Fig. 2: Figur 2 zeigt einen vergrößerten Ausschnitt aus Figur 1
- Fig. 3: Figur 3 zeigt den Ausschnitt aus Figur 2, bei dem das Dämpfungsband in Höhenrichtung verschoben ist.
- Fig. 4: Figur 4 zeigt ein weiteres Ausführungsbeispiel eines Schaftstabes in einer Ansicht wie Figur 1

Figur 1 zeigt ein Ausführungsbeispiel eines Schaftstabes 1 in einer Schnittansicht parallel zur Längsrichtung L. In dieser Schnittansicht sind keine für die Erfindung unwesentlichen Bauteile wie Führungselemente und ähnliches gezeigt. Lediglich eine Litzentragschiene ist dargestellt. An Klebestellen ist nur ein Klebespalt dargestellt, weitere Vereinfachungen, die nicht mit der Erfindung direkt zusammen wirken, sind durchgeführt. Am Grundkörper 2 sind in der Nähe der Litzentragschiene ein Versteifungsstab 3 und ein Dämpfungsband 4 angebracht.

Figur 2 zeigt einen vergrößerten Ausschnitt aus Figur 1, insbesondere sind der Versteifungsstab 3 und das Dämpfungsband 4 in dieser Ansicht gut erkennbar. Der Versteifungsstab 3 ist an Teilen seiner Erstreckung von 3 Seiten vom Grundkörper 2 umgriffen. Der Versteifungsstab 3 weist an seinem unteren Ende einen Vorsprung in Querrichtung auf. Das Dämpfungsband 4 weist einen Hohlkörperabschnitt und davon ausgehend ein Befestigungselement 6 auf, das grob in Form der Zahl "7" verläuft. Dadurch erweitert sich das Befestigungselement 6 in Querrichtung Q und wird so durch einen Formschluß im Aufnahmeraum 5 gehalten. Der Vorsprung des Versteifungsstabs 3 läuft in einem spitzen Winkel zur Höhenrichtung H und zur Querrichtung Q. Das Befestigungselement 6 des Dämpfungsbandes 4 liegt an der entsprechenden schrägen Fläche und an der in Höhenrichtung H verlaufenden Begrenzungswand, die vom Grundkörper 2 gebildet ist, an. Deutlich ist zu erkennen, dass in dieser Ansicht oberhalb des Befestigungselements 6, noch ein Freiraum in dem Aufnahmeraum 5 vorliegt. Das Befestigungselement 6 ist also mit Spiel im Aufnahmeraum 5 aufgenommen. Ebenso ist deutlich zu erkennen, dass das Befestigungselement 6 durch einen Formschluß in dem Aufnahmeraum 5 gehalten ist und in dieser Darstellung nicht nach unten aus dem Aufnahmeraum 5 herausfallen kann. Das Befestigungselement 6 ist durch seinen gekrümmten Verlauf breiter als die lichte Weite Wö der Öffnung 7 des Aufnahmeraums 5.

Die Öffnung 7 des Aufnahmeraums 5 und die lichte Weite Wö der Öffnung 7 und die lichte Weite Wa im Inneren des Aufnahmeraums 5 sind besser in der Figur zu 3 zu erkennen. Zur besseren Übersicht zeigt die Figur 3 den Ausschnitt aus Figur 2, bei dem das Dämpfungsband 4 in Höhenrichtung H nach unten verschoben ist. Die lichte Weite Wö der Öffnung 7 und die lichte Weite Wa im Inneren des Aufnahmeraums 5 sind durch Pfeile angezeigt. Deutlich ist zu erkennen, dass der Pfeil für die lichte Weite Wa im Inneren des Aufnahmeraums 5 länger ist als der Pfeil für lichte Weite Wö der Öffnung 7. So entsteht eine Hinterschneidung durch den Vorsprung des Versteifungsstabs und den Grundkörper, wodurch das Dämpfungsband 4 mittels seines Befestigungselementes 6 festgelegt werden kann.

Figur 4 zeigt ein weiteres Ausführungsbeispiel eines Schaftstabes 1 in einer Ansicht wie Figur 1. Im Gegensatz zum ersten Ausführungsbeispiel verlaufen alle Begrenzungswände des Aufnahmeraums 5 in der Höhenrichtung H oder Querrichtung Q. Das Dämpfungsband weist wiederum einen Hohlkörperabschnitt auf, das Befestigungselement verläuft in einer Abwinkelung unter 90°. Der abgewinkelte Abschnitt des Befestigungselements 6 wird durch Formschluss im Aufnahmeraum 5 gehalten.

| Bezugszeichen liste | |
|---|---|
| 1 | Schaftstab |
| 2 | Grundkörper |
| 3 | Versteifungsstab |
| 4 | Dämpfungsband |
| 5 | Aufnahmeraum |
| 6 | Befestigungsmittel |
| 7 | Öffnung |
| | |
| | |
| H | Höhenrichtung |
| L | Längsrichtung |
| Q | Querrichtung |
| Wa | lichte Weite des Aufnahmeraums |
| Wö | lichte Weite der Öffnung |

## Patentansprüche

1. Schaftstab (1) für schnell laufende Webmaschinen, der einen Grundkörper (2) und einen Versteifungsstab (3) aufweist, **dadurch gekennzeichnet, dass** der Grundkörper (2) zusammen mit dem Versteifungsstab (3) einen Aufnahmeraum (5) bildet, in dem ein Befestigungselement (6) eines Dämpfungsbandes (4) als Anschlag für mit Spiel aufgereihte Litzen in einem Formschluß haltbar ist.

2. Schaftstab (1) nach Anspruch 1 **dadurch gekennzeichnet, dass** der Schaftstab ein Dämpfungsband (4) aufweist und das Befestigungselement (6) durch einen Formschluss im Aufnahmeraum (5) gehalten ist.

3. Schaftstab (1) nach Anspruch 2, **dadurch gekennzeichnet, dass** das Befestigungselement (6) mit Spiel im Aufnahmeraum (5) aufgenommen ist.

4. Schaftstab (1) nach einem der vorangehenden Ansprüche 2 bis 3, **dadurch gekennzeichnet, dass** eine lichte Weite (Wö) einer Öffnung (7) des Aufnahmeraums (5) kleiner ist als die lichte Weite (Wa) im Inneren des Aufnahmeraums (5) und so eine Hinterschneidung für das Befestigungselement (6) gebildet ist.

5. Schaftstab (1) nach einem der vorangehenden Ansprüche 2 bis 4, **dadurch gekennzeichnet, dass** das Befestigungselement (6) unter ungefährer Beibehaltung seiner Wandstärke abgewinkelt verläuft.

6. Schaftstab (1) nach einem der vorangehenden Ansprüche 2 bis 5, **dadurch gekennzeichnet, dass** der Aufnahmeraum (5) mindestens eine Begrenzungsfläche aufweist, die in einem spitzen Winkel zu einer Höhenrichtung (H) und einer Querrichtung (Q) des Grundkörpers (2) angeordnet ist.

7. Schaftstab (1) nach einem der vorangehenden Ansprüche 2 bis 6, **dadurch gekennzeichnet, dass** die am Grundkörper (2) angeordnete Begrenzungsfläche des Aufnahmeraums (5) nur in der Höhenrichtung (H) verläuft.

8. Webschaft, der einen Schaftstab nach einem der vorangehenden Ansprüche aufweist.

## Claims

1. Heald stave (1) for high-speed weaving machines, said heald stave (1) comprising a main body (2) and a reinforcement stave (3), **characterized in that** the main body (2) conjointly with the reinforcement stave (3) forms a receptacle space (5) in which a fastening means (6) of a damping strip (4) can be held in a form-fit as a detent for healds which are lined up with clearance.

2. Heald stave (1) according to Claim 1, **characterized in that** the heald stave comprises a damping strip (4), and the fastening element (6) is held by way of a form-fit in the receptacle space (5).

3. Heald stave (1) according to Claim 2, **characterized in that** the fastening element (6) is received with clearance in the receptacle space (5).

4. Heald stave (1) according to one of preceding Claims 2 to 3, **characterized in that** an available width (Wö) of an opening (7) of the receptacle space (5) is smaller than the available width (Wa) in the interior of the receptacle space (5), thus forming an undercut for the fastening element (6).

5. Heald stave (1) according to one of preceding Claims 2 to 4, **characterized in that** the fastening element (6), while approximately maintaining the wall thickness thereof, extends in an angular manner.

6. Heald stave (1) according to one of preceding Claims 2 to 5, **characterized in that** the receptacle space (5) comprises at least one delimitation face which is disposed at an acute angle in relation to a height direction (H) and a transverse direction (Q) of the main body (2).

7. Heald stave (1) according to one of preceding Claims 2 to 6, **characterized in that** the delimitation face of the receptacle space (5) that is disposed on the main body (2) extends only in the height direction (H).

8. Heald frame, comprising a heald stave according to one of the preceding claims.

## Revendications

1. Liteau (1) pour métiers à tisser fonctionnant rapidement, qui comprend un corps de base (2) et une barre de renforcement (3), **caractérisé en ce que** le corps de base (2) forme conjointement avec la barre de renforcement (3) une chambre de réception (5), dans laquelle un élément de fixation (6) d'une bande d'amortissement (4) peut être maintenu dans un accouplement de forme en tant que butée pour des cordons alignés avec un jeu.

2. Liteau (1) selon la revendication 1, **caractérisé en ce que** le liteau comprend une bande d'amortissement (4) et l'élément de fixation (6) est maintenu dans la chambre de réception (5) par un accouplement de forme.

3. Liteau (1) selon la revendication 2, **caractérisé en ce que** l'élément de fixation (6) est reçu avec un jeu dans la chambre de réception (5).

4. Liteau (1) selon l'une quelconque des revendications 2 à 3 précédentes, **caractérisé en ce qu'**une largeur intérieure (Wö) d'une ouverture (7) de la chambre de réception (5) est inférieure à la largeur intérieure (Wa) à l'intérieur de la chambre de réception (5) et ainsi une contre-dépouille pour l'élément de fixation (6) est formée.

5. Liteau (1) selon l'une quelconque des revendications 2 à 4 précédentes, **caractérisé en ce que** l'élément de fixation (6) s'étend sous forme repliée en conservant approximativement son épaisseur de paroi.

6. Liteau (1) selon l'une quelconque des revendications 2 à 5 précédentes, **caractérisé en ce que** la chambre de réception (5) comprend au moins une surface de délimitation, qui est agencée à un angle aigu par rapport à une direction de hauteur (H) et une direction transversale (Q) du corps de base (2).

7. Liteau (1) selon l'une quelconque des revendications 2 à 6 précédentes, **caractérisé en ce que** la surface de délimitation, agencée sur le corps de base (2), de la chambre de réception (5) s'étend uniquement dans la direction de hauteur (H).

8. Cadre de lisse, qui comprend un liteau selon l'une quelconque des revendications précédentes.
